# EUROPÄISCHE PATENTSCHRIFT

(11) **EP 3 733 968 B1**
(45) Veröffentlichungstag und Bekanntmachung des Hinweises auf die Patenterteilung: **20.08.2025**
(21) Anmeldenummer: 20170616.5
(22) Anmeldetag: 21.04.2020
(51) Int. Cl.: E01B 9/68

(54) **SYSTEM ZUR LAGERUNG EINER SCHIENE SOWIE ZUGEHÖRIGES VERFAHREN.**
SYSTEM FOR SUPPORTING A RAIL AND ASSOCIATED METHOD
SYSTÈME DE STOCKAGE D'UN RAIL ET PROCÉDÉ CORRESPONDANT

(30) Priorität: 29.04.2019 DE 102019111002
(43) Veröffentlichungstag der Anmeldung: 04.11.2020
(73) Patentinhaber: Semperit AG Holding, 1100 Wien (AT)
(72) Erfinder: Mießbacher, Herwig, 8734 Großlobming (AT)
(74) Vertreter: Müller Schupfner & Partner Patent- und Rechtsanwaltspartnerschaft mbB (Muc)

(56) Entgegenhaltungen:
- EP-A1- 3 269 877
- DE-A1- 102012 014 500
- DE-A1- 19 623 523
- JP-A- 2016 183 549

## Beschreibung

Die vorliegende Erfindung betrifft ein System zur Lagerung einer Schiene, eine Gleitschicht für ein solches System und ein Verfahren zum Lagern einer Schiene an einer Schwelle.

Typischerweise werden Schienen an Schwellen bzw. Schwellenkörpern über zwischen der Schwelle und der Schiene angeordnete Zwischenlagen gelagert. Diese Zwischenlagen dienen generell der elastischen Entkoppelung von Schiene bzw. Gleiskörper und Schwelle. Zuletzt hat es sich als vorteilhaft erwiesen, statt formstabiler bzw. harter Zwischenlagen vergleichsweise weiche Zwischenlagen aus einem Gummimaterial zu verwenden, das eine höhere elastische Einsenkung der Zwischenlage ermöglicht.

Während der Gleismontage wird die bereits aufgelegte Schiene ca. alle 150 m verschweißt. Vor dem Verschweißen muss die Schiene vorverspannt werden. Hierfür ist es beim sogenannten "Schienenziehen" notwendig, die Schienenenden von einigen wenigen cm bis zu ca. 3 m zu ziehen.

Bei längeren Distanzen, die beim Schienenziehen zurückgelegt werden, tritt bei weichen Zwischenlagen - bedingt durch einen vergleichsweise hohen Reibungskoeffizienten, insbesondere bei höheren Temperaturen - oftmals das Problem auf, dass die Zwischenlagen aus einem Spalt zwischen Schiene bzw. Gleiskörper und Schwelle herausgezogen werden. Die nicht richtig platzierte Zwischenlage muss anschließend manuell aufwendig durch Anheben der Schiene wieder in die richtige Position gebracht werden. Dadurch entsteht bei einer Gleismontage ein beträchtlicher Mehraufwand.

Ungeachtet dessen kommt es wegen dynamischer Beanspruchungen des gesamten Gleiskörpers bzw. der Schiene vor allem in Bogenbereichen zu Verschleißerscheinungen an der Zwischenlage. Bedingt durch einen verschleißbedingten Materialabrieb reduziert sich die verbleibende Dicke der Zwischenlage sukzessiv, wodurch sich die elastische Einfederung der Schiene mit der Zeit unter Radlast verringert. Ist der Abrieb zu hoch, ändert sich die Schienenneigung und die Zwischenlage muss ausgetauscht werden.

Die JP 2016 183549 A offenbart eine Schienenlagerungsstruktur mit einer Zwischenlage mit einem reibungsarmen Material, welche zwischen Schiene und Schwelle angeordnet ist. Die DE 2012 014500 A1 (Dokument D2) offenbart ein Schienenbefestigungssystem zum Befestigen einer Schiene auf einer Betonschwelle umfassend eine Zwischen-platte und eine Schienenbefestigungsplatte. Dabei ist eine elastische Zwischenlage zwischen der Schiene und der Schienenbefestigungsplatte angeordnet. Die EP 3 269 877 A1 (Dokument D3) offenbart eine Schienenzwischenlage zur Anordnung zwischen einer Bahnschwelle und einer Schiene. Die DE 196 235 23 zeigt ebenfalls ein gattungsgemäßes System zur Lagerung einer Schiene an einer Schwelle.

Hiervon ausgehend macht es sich die vorliegende Erfindung zur Aufgabe, ein System bereitzustellen, dass die Montage bzw. einer Lagerung einer Schiene an einer Schwelle verbessert, insbesondere vereinfacht, und die Lebensdauer der Zwischenlage erhöht.

Diese Aufgabe wird gelöst durch ein System gemäß Anspruch 1, eine Gleitschicht gemäß Anspruch 12 und ein Verfahren gemäß Anspruch 13. Weitere Vorteile und Eigenschaften der Erfindung ergeben sich aus den Unteransprüchen sowie der Beschreibung und den beigefügten Figuren.

Gemäß einem ersten Aspekt der vorliegenden Erfindung ist ein System zur Lagerung einer Schiene an einer Schwelle gemäß Anspruch 1 vorgesehen.

Das erfindungsgemäße System zeichnet sich dadurch aus, dass es eine separat ausgebildete Gleitschicht vorsieht, die zwischen Zwischenlage bzw. auf deren simultaner Herstellung und Schiene angeordnet ist. Entsprechend kann auf eine aufwendig herzustellende stoffschlüssige Verbindung zwischen Gleitschicht und Zwischenlage verzichtet werden. Insbesondere wird auf eine Ausbildung der Gleitschicht im Rahmen der Herstellung der Zwischenlage verzichtet. Ein weiterer Vorteil der separaten Ausformung und Ausgestaltung ist die Möglichkeit, andere Zwischenlagentypen mit Gleitschichten nachzurüsten bzw. auszurüsten. Insbesondere kann eine entsprechende Ausrüstung unabhängig vom Zwischenlagentyp erfolgen, d. h. die Herstellung der Gleitschichten kann weites gehend unabhängig vom Zwischenlagentyp erfolgen. Zudem ist es in vorteilhafter Weise möglich, nachträglich die separat ausgewählte Gleitschicht bei der Schienen- bzw. Gleisverlegung anzubringen. Vorzugsweise ist die Zwischenlage ein Flachprodukt mit einem Grundkörper, der sich im Wesentlichen entlang einer Haupterstreckungsebene erstreckt. Senkrecht zur Haupterstreckungsebene verläuft die Stapelrichtung, entlang der die Zwischenlage, die Gleitschicht und die Schiene bei der Verlegung bzw. Lagerung der Schiene an der Schwelle übereinander angeordnet werden. Dabei kann die Zwischenlage unterschiedlich ausgeformte Geometrien und Strukturen aufweisen. Beispielsweise kann die Zwischenlage an ihrer Oberseite und/oder Unterseite Noppen, Rillen, Nute, Sackbohrungen und/oder Ähnliches aufweisen. Es ist aber auch vorstellbar, dass die Zwischenlage an ihrer Oberseite, die im montierten Zustand der Schiene zugewandt ist, vollständig eben und vollständig geschlossen ausgebildet ist. Insbesondere ist es vorgesehen, dass die Zwischenlage sich im montierten Zustand über eine volle Breite der Schwelle in Schienenlängsrichtung erstreckt. An ihren Stirnseiten kann die Zwischenlage Vorsprünge aufweisen, die von einer Unterseite der Zwischenlage in einer parallel zur Stapelrichtung verlaufenden Richtung abstehen. Diese Vorsprünge dienen insbesondere dem formschlüssigen Zusammenwirken mit der Schwelle entlang der Schienenlängsrichtung, sodass eine zusätzliche Fixierung an der Bahnschwelle möglich ist. Hierzu übergreifen diese Vorsprünge insbesondere eine Kante der Schwelle bzw. des Schwellenkörpers. Es hat sich herausgestellt, dass diese Vorsprünge in der Regel nicht ausreichen, um zum Beispiel beim Schienenziehen ein Herausziehen der Zwischenlage zu verhindern. Dies kann stattdessen mittels der Gleitschicht realisiert werden, die einen gegenüber der Zwischenlage reduzierten Reibwert aufweist. Insbesondere ist es vorgesehen, dass ein Verhältnis eines Reibwerts der Gleitschicht zu einem Reibwert der Zwischenschicht einen Wert zwischen 0,05 und 0,6, bevorzugt zwischen 0,07 und 0,5 und besonders bevorzugt zwischen 0,1 und 0,3 annimmt Dadurch lässt sich in vorteilhafter Weise der Reibwert bzw. die Reibung zwischen Zwischenlage und Gleitschicht derart reduzieren, dass die Wechselwirkung der Schiene bei einer Relativbewegung der Schiene gegenüber der Zwischenlage minimiert werden kann. Entsprechend reduziert sich auch die Wahrscheinlichkeit, dass die Zwischenlage beim Schienenziehen aus einem Spalt zwischen Schiene und Schwelle herausgezogen wird. Dies vereinfacht die Montage erheblich, da nicht aufwendig die aus Versehen aus dem Spalt zwischen der Schwelle und der Schiene herausgezogenen Zwischenlagen wieder in den Spalt zwischen Schiene und Schwelle eingefügt werden müssen. Zudem ist während des Betriebs die Reibung zwischen Zwischenlage und Schiene soweit herabsetzbar, dass ein Materialabtrag an einer Oberseite der Zwischenlage durch die andernfalls stattfindende Reibung zwischen Zwischenlage und Gleitschicht reduziert werden kann. Dies wirkt sich ebenfalls positiv auf die Lebensdauer der Zwischenlage aus. Als besonders bevorzugt hat sich die Ausbildung einer separaten Gleitschicht für besonders weiche Zwischenlagen herausgestellt. Der Fachmann versteht unter weichen Zwischenlagen bevorzugt Zwischenlagen mit einer Shore - A Härte kleiner als 95, bevorzugt kleiner als 90 und besonders bevorzugt kleiner als 85.

Vorzugsweise ist die Gleitschicht dabei aus einem Blech, gemäß einem Aspekt der Erfindung aus einem Gewebe und/oder einer Kunststofffolie ausgebildet. Beispielsweise ist die Kunststofffolie aus einem Polyethylen hergestellt, insbesondere einem ultrahochmolekularen Polyethylen (PEUHMW). Es ist auch vorstellbar, dass die Gleitschicht aus Polypropylen (PP), Polyoxymethylen (POM), Polytetrafluorethylen (PTFE), einem Polyamid (PA), einem Polyethylenterephthalat (PET), Polyvinylalkohol (PVOH), Ethylenvinylacetat (EVA) und/oder (Polybutylentherephtalat) PETB ausgebildet ist. Insbesondere in Gestalt der Kunststofffolie bzw. kunststoffförmig ausgeformten Gleitschichten lassen sich diese vergleichsweise dünn realisieren, sodass kein erhöhter Platzbedarf bzw. Bauraumbedarf bei der Nutzung derartiger Gleitschichten als separate Bauteile zwischen Zwischenlage und Schiene entsteht. Insbesondere hat sich herausgestellt, dass sich mit diesen Gleitschichten, insbesondere beim Schienenziehen, die Wirkung der in Schienenlängsrichtung stirnseitige an der Zwischenlage ausgebildeten Vorsprünge bzw. Wulste, die ein Verschieben in Schienenlängsrichtung verhindern sollen, signifikant verbessern lässt. Insbesondere ist es vorgesehen, dass das System haftmittelfrei sein kann, das heißt frei ist von einem Klebstoff bzw. einer stoffschlüssigen Verbindung zwischen der Gleitschicht und der Zwischenlage. Sofern eine derartige stoffschlüssige Verbindung vorgesehen ist, ist es bevorzugt vorgesehen, dass diese erst während der Montage der Schiene an der Zwischenlage vorgenommen wird. Insbesondere ist es vorstellbar, dass die Gleitschicht austauschbar ausgestaltet ist. Dadurch ist es in vorteilhafter Weise möglich, durch die Gleitschicht bzw. einen Wechsel der Gleitschicht das System an den derzeit benötigten Zweck anzupassen. Beispielsweise ist es möglich, durch eine entsprechend ausgewählte Gleitschicht den Reibwert während eines Transports des Systems aus Schiene, Zwischenlage und Gleitschicht vergleichsweise hoch zu halten. Zu diesem Zeitpunkt ist es schließlich wünschenswert, dass die Schiene und die Gleitschicht nicht zueinander verschieben, sodass ein erhöhter Reibwert von Vorteil ist. Dies lässt sich beispielsweise durch eine vergleichsweise kleine Dimensionierung der Gleitschicht realiseren. Entsprechend lässt sich diese Gleitschicht dann für die Montage oder bei der Montage austauschen gegen eine Gleitschicht mit einem reduzierten Reibwert, um die beschriebenen Vorteile, insbesondere für das Schienenziehen und den Betriebzustand zu bewirken.

Weiterhin ist es bevorzugt in einer weiteren Ausführungsform der vorliegenden Erfindung vorgesehen, dass die Gleitschicht Ausnehmungen und/oder Perforationen aufweist. Dadurch lässt sich in vorteilhafter Weise der Materialbedarf für die Gleitschicht weiter reduzieren.

Gemäß einem Aspekt der Erfindung ist es vorgesehen, dass die Gleitschicht im montierten Zustand an zumindest eine Winkelführungsplatte und/oder eine Schwellenschraube angebunden ist, vorzugsweise zwischen zwei Winkelführungsplatten fixiert bzw. verspannt. Dadurch lässt sich in vorteilhafter Weise eine form- und/oder kraftschlüssige Verbindung zwischen der Gleitschicht und der Zwischenlage bzw. der Schwelle realisieren, wodurch eine Wahrscheinlichkeit eines versehentlichen Verschiebens der Gleitschicht während der Montage der Schiene an die Schwelle reduziert werden kann. Vorzugsweise wird die Gleitschicht zwischen den beiden bzw. zwischen zwei Winkelführungsplatten und/oder Schwellenschrauben verspannt. Dabei erstreckt sich zum Beispiel die Gleitschicht von einer Winkelführungsplatte zu der anderen. Insbesondere steht die Gleitschicht derart über die Zwischenlage in Schienenquerrichtung vor, dass die Winkelführungsplatte und/oder Schwellenschraube zur Anbindung bzw. Fixierung der Gleitschicht genutzt werden kann.

Es ist auch vorstellbar, dass im zusammengesetzten Zustand die Gleitschicht innerhalb eines Rücksprungs in der Zwischenlage angeordnet ist, d. h. in die Zwischenlage eingebettet ist. So unterstützt die Zwischenlage die Fixierung der Gleitschicht. Bevorzugt ist es vorgesehen, dass die Gleitschicht und die Zwischenlage im montierten Zustand an die Winkelführungsplatte und/oder die Schwellenschraube angebunden sind.

Erfindungsgemäß ist es vorgesehen, dass die Gleitschicht einen ersten Fixierabschnitt und/oder einen zweiten Fixierabschnitt zur Fixierung der Gleitschicht gegenüber Verschiebung entlang der Schienenlängsrichtung und/oder Schienenquerrichtung aufweist, wobei der erste Fixierabschnitt und/oder der zweite Fixierabschnitt als Öffnung an einer beispielweise streifenförmigen Gleitschicht ausgebildet ist, dazu ausgelegt ist, die Gleitschicht an der Schwelle mit einem Befestigungsmittel für die Winkelführungsplatte, fixieren zu können. Es ist allerdings auch vorstellbar, dass zum Beispiel eine streifenförmige Gleitschicht derart dimensioniert ist, dass sie zumindest teilweise um eine Randseite der Zwischenlage umgeschlagen werden kann.

Mit anderen Worten, die angeordnete Gleitschicht umschlägt bzw. umhüllt die Zwischenlage zumindest teilweise, sodass die Gleitschicht im montierten Zustand bzw. während der Montage der Schiene an der Schwelle zumindest teilweise entlang der Unterseite der Zwischenlage verläuft. Dadurch lässt sich die Gleitschicht durch eine entsprechende Verklemmung der Endabschnitte der Gleitschicht, insbesondere der streifenförmigen Gleitschicht, zwischen der Schwelle und der Zwischenlage fixieren. Eine derartige Gleitschicht ist vergleichsweise einfach zu realisieren, da auf entsprechend aufwendige Ausformungen für den ersten Fixierabschnitt und/oder den zweiten Fixierabschnitt an den Endabschnitten der streifenförmigen Bereiche bzw. der streifenförmigen Gleitschicht verzichtet werden kann. Stattdessen bedarf es nur einer entsprechenden Dimensionierung, die bewirkt, dass die Gleitschicht gegenüber der Zwischenlage vorsteht.

Vorzugsweise ist es vorgesehen, dass ein Verhältnis einer in Stapelrechnung bemessenen ersten Dicke der Gleitschicht zu einer in Stapelrichtung bemessenen zweiten Dicke der Zwischenlage einen Wert zwischen 0,01 und 0,5, bevorzugt zwischen 0,01 und 0,3 und besonders bevorzugt zwischen 0,01 und 0, 15 annimmt. Mit anderen Worten: Es handelt sich bei der Gleitschicht um vergleichsweise sehr dünne Folien bzw. Schichten, wodurch der entsprechende Bauraumbedarf für die jeweilige Gleitschicht vergleichsweise gering gehalten wird. Beispielsweise nimmt die erste Dicke einen Wert zwischen 0,05 und 3 mm an.

Vorzugsweise ist es vorgesehen, dass ein Anteil einer von der Gleitschicht im montierten Zustand bedeckten Oberseitenfläche der Zwischenlage, die im montierten Zustand der Schiene zugewandt ist, zur gesamten Oberseitenfläche der Zwischenlage, die im montierten Zustand der Schiene zugewandt ist, einen Wert zwischen 0,01 und 0,99 annimmt, bevorzugt zwischen 0,2 und 0,95. Dadurch ist es in vorteilhafter Weise möglich, Bereiche an der Oberseite der Zwischenlage freizulassen von der Gleitschicht, während andere Bereiche der Zwischenlage, insbesondere der Oberseite, bedeckt sind. Mit den angegebenen Verhältnissen ist es in besonders vorteilhafter Weise möglich, den Reibwert derart zu reduzieren, dass ein Herausrutschen der Zwischenlage beim Schienenziehen gänzlich vermieden werden kann. Zudem lässt sich einem Materialabrieb an der Oberseite der Zwischenlage flächendeckend entgegenwirken.

Weiterhin ist es bevorzugt vorgesehen, dass ein Anteil einer von der Gleitschicht im montierten Zustand bedeckten Oberseitenfläche der Zwischenlage, die im montierten Zustand der Schiene zugewandt ist, zur gesamten Oberseitenfläche der Zwischenlage, die im montierten Zustand der Schiene zugewandt ist, einen Wert zwischen 0 und 0,2, bevorzugt zwischen 0 und 0,1 und besonders bevorzugt zwischen 0 und 0,05 annimmt. Dadurch lässt sich in vorteilhafter Weise eine Gleitschicht realisieren, die einen vergleichsweise hohen Reibwert an der Oberseite der Zwischenlage bereitstellt. Eine solche Gleitschicht eignet sich insbesondere in vorteilhafter Weise für den Transport des Systems aus Gleitschicht und Zwischenlage, da während des Transports gerade keine Verschiebung bzw. ein erhöhter Reibwert von Vorteil ist, um ein Verschieben zu vermeiden.

Weiterhin ist es bevorzugt vorgesehen, dass die Gleitschicht im montierten Zustand zu einer parallel zur Schienenlängsrichtung und/oder Schienenquerrichtung verlaufenden Richtung gegenüber der Zwischenlage vorsteht. Ein derartiger Überstand kann im Zuge der Montage des Schienenbefestigungssystems auf der Schwelle dazu genutzt werden, die Folie und/oder die Zwischenlage zu fixieren, insbesondere während des Transports. Zudem ist es in vorteilhafter Weise möglich, mittels der überstehenden Abschnitte der Gleitschicht diese im Betrieb noch bei Bedarf entsprechend umzuorientieren oder neu auszurichten, insbesondere ohne die Schiene wesentlich anheben zu müssen. Wegen des Überstandes ist schließlich ein einfacher Zugriff auf die Gleitschicht möglich.

Vorzugsweise ist es vorgesehen, dass die Gleitschicht streifenförmig ausgebildet ist. Eine derartige Herstellung ist vergleichsweise einfach realisierbar. Es ist allerdings auch vorstellbar, dass die Gleitschicht in einer parallel zur Haupterstreckungsebene verlaufenden Ebene bzw. Schnittebene einen beliebigen Querschnitt aufweist. Insbesondere ist der Querschnitt angepasst, an den jeweiligen Bedarfsfall. Zum Beispiel könnte sich der Querschnitt für solche Schwellen unterscheiden, die in einem Bogen der Gleisstrecke angeordnet sind, im Vergleich zu dem Querschnitt für solche Schwellen, die einen geradeläufigen Verlauf in Schienenlängsrichtung aufweisen. Dadurch wird der entsprechenden Relativbewegung der Schiene gegenüber der Zwischenlage Rechnung getragen und man kann gezielt die Reibwerte optimieren.

Vorzugsweise ist die Gleitschicht aus einem wasserlöslichen Polymer bzw. umfasst ein wasserlösliches Polymer oder einen wasserlöslichen Kunststoff. Dadurch lässt sich die Schienenmontage vereinfachen und nach der Schienenmontage löst sich die Gleitschicht auf, so dass während des Betriebs ein erhöhter Reibwert vorliegt. Dies ist beispielsweise von Vorteil bei einem Schienenbruch, da sich hier keine Schienenlücke öffnen würde.

Erfindungsgemäß ist es vorgesehen, dass die Gleitschicht eine Öffnung aufweist. Vorzugsweise ist es vorgesehen, dass die Zwischenlage eine Aussparung und/oder eine Offnung aufweist, wobei insbesondere die Öffnung in der Zwischenlage in Stapelrichtung gesehen versetzt, d. h. insbesondere nicht deckungsgleich, zur Öffnung in der Gleitschicht angeordnet ist. Als Aussparungen sind beispielsweise auch rückspringende Verläufe an der Oberseite und/oder Unterseite der Zwischenlage zu verstehen. Als Öffnungen werden insbesondere Löcher verstanden, die durch die Gleitschicht und/oder die Zwischenlage hindurchgreifen. Es ist auch vorstellbar, dass in der Zwischenlage Vorsprünge ausgebildet sind, wobei die Vorsprünge insbesondere über die Zwischenlage verteilt sind. Dabei können die Vorsprünge gleichmäßig verteilt sein oder unregelmäßig. Beispielsweise liegt die Gleitschicht auf den Vorsprüngen auf und den Vorsprüngen ist eine Elastizität zuzuschreiben, die die Gleitschicht im Bereich der Vorsprünge an die Schiene drückt. Dadurch wird eine Reibwirkung zwischen der Gleitschicht und der Schiene auf die Bereiche der Vorsprünge beschränkt.

Es ist auch denkbar, dass Vorsprünge in der Zwischenlage mit, vorzugsweise komplementär zu den Vorsprüngen ausgeformten, Öffnungen zusammenwirken, insbesondere formschlüssig in einer parallel zur Haupterstreckungsebene der Zwischenlage verlaufenden Richtung. Dadurch lässt sich mit Vorteil ohne zusätzliche Mittel die Position der Gleitschicht relativ zur Zwischenlage fixieren.

Weiterhin ist es denkbar, dass die Gleitschicht und die Zwischenlage über eine Art Klettverschluss miteinander verbunden sind. Dadurch lässt sich eine kurzfristige Befestigung der Gleitschicht an der Zwischenlage sicherstellen. Gleichzeitig ist ein einfaches Abnehmen und Ersetzen der Gleitschicht möglich.

Ein weiterer Gegenstand der vorliegenden Erfindung ist eine Gleitschicht für das erfindungsgemäße System. Erfindungsgemäß ist es vorgesehen, dass die Gleitschicht eine Öffnung aufweist. Die für das System beschriebenen Vorteile und Eigenschaften lassen sich dabei analog auf die Gleitschicht übertragen und andersrum.

Ein weiterer Gegenstand der vorliegenden Erfindung ist ein Verfahren zur Lagerung einer Schiene an einer Schwelle, wobei zwischen der Schiene und der Schwelle im montierten Zustand die Zwischenlage angeordnet wird und zwischen der Zwischenlage und der Schiene eine separat zur Zwischenlage ausgebildete Gleitschicht angeordnet wird. Alle für das System bzw. die Gleitschicht beschriebenen Vorteile und Eigenschaften lassen sich analog übertragen auf das Verfahren und andersrum.

Insbesondere ist es vorgesehen, dass die separat ausgebildete Zwischenlage erst bei der Montage oder kurz vor der Montage oder unmittelbar vor Transport von Zwischenlage und Gleitschicht zusammengesetzt werden. Das heißt, die Zwischenlage wird nicht zusammen mit der Gleitschicht ausgebildet bzw. in einem Fertigungsverfahren gemeinsam hergestellt. Vorzugsweise ist es vorgesehen, dass das System aus Zwischenlage, Schiene und Gleitschicht im Wesentlichen stoffschlussmittelfrei ist, beispielsweise keinen Klebefilm aufweist. Sofern ein Klebefilm vorgesehen ist, kann dieser ein- oder doppelseitig auf die Zwischenlage und/oder die Gleitschicht aufgetragen sein oder ist dieser unmittelbar vor Montage bzw. während der Montage der Schiene an die Schwelle aufzutragen.

Vorzugsweise ist es vorgesehen, dass die Gleitschicht auf die Zwischenlage bei einer Montage einer Schiene an einer Schwelle aufgebracht bzw. auferlegt wird. Beispielsweise ist es vorstellbar, dass die Gleitschicht erst bei der Montage derart ausgewählt wird bzw. ausgestaltet ist, dass sie den Reibwert des Systems aus Gleitschicht und Zwischenlage reduziert. Dabei ist es besonders bevorzugt vorgesehen, dass derartige Systeme bzw. das Anbringen der Gleitschicht bei der Montage für solche Verfahren vorgesehen ist, bei denen eine vollautomatisierte Verlegung der Gleisanlage erfolgt. Dies erweist sich insbesondere deswegen als besonders vorteilhaft, weil ein Unterbrechen des vollautomatisierten Vorgangs bei der Schienenmontage wegen eines Herausrutschens der Zwischenlage den gesamten Fertigungsprozess des Schienensystems bzw. Gleissystems unterbrechen würde. Dies ist mit einem erheblichen Aufwand und mit entsprechenden Kosten und Zeitverlusten verbunden.

Gemäß einer bevorzugten Ausführungsform ist es vorgesehen, dass die Gleitschicht zumindest teilweise, vorzugsweise ausschließlich bereichsweise bzw. punktuell, stoffschlüssig mit der Zwischenlage verbunden wird, zum Beispiel über einen entsprechenden Klebefilm. Dadurch lässt sich eine zusätzliche Fixierung erreichen bei der Montage der Zwischenlage und der Schiene an der Schwelle.

Es ist auch denkbar, dass die Zwischenlage mit einer vorassemblierten Gleitschicht auf die Schwelle verbaut wird, d. h. es gibt einen Zwischenschritt, in dem die Gleitschicht mit der Zwischenlage verbunden wird.

Weitere Vorteile und Merkmale ergeben sich aus der nachfolgenden Beschreibung bevorzugter Ausführungsformen des erfindungsgemäßen Gegenstands mit Bezug auf die beigefügten Figuren. Es zeigt:
- **Fig. 1:**: ein System zur Lagerung einer Schiene gemäß einer ersten bevorzugten Ausführungsform der vorliegenden Erfindung,
- **Fig. 2**: ein System zur Lagerung einer Schiene gemäß einer zweiten bevorzugten Ausführungsform der vorliegenden Erfindung,
- **Fig. 3**: ein System zur Lagerung einer Schiene gemäß einer dritten bevorzugten Ausführungsform der vorliegenden Erfindung,
- **Fig. 4**: ein alternatives System zur Lagerung einer Schiene,
- **Fig. 5**: ein weiteres alternatives System zur Lagerung einer Schiene,
- **Fig. 6**: ein weiteres alternatives System zur Lagerung einer Schiene,
- **Fig. 7**: ein weiteres alternatives System zur Lagerung einer Schiene,
- **Fig. 8**: ein weiteres alternatives System zur Lagerung einer Schiene,
- **Fig. 9**: ein weiteres alternatives System zur Lagerung einer Schiene,
- **Fig. 10a-10c**: ein Verfahren zum Lagern einer Schiene gemäß einer bevorzugten Ausführungsform der vorliegenden Erfindung,

In Figur 1 ist ein System 1 gemäß einer ersten bevorzugten Ausführungsform der vorliegenden Erfindung dargestellt. Dabei dient das System 1 insbesondere einer Lagerung einer Schiene (nicht dargestellt) an einer Schwelle 30. Wesentlicher Bestandteil des Systems 1 ist eine Zwischenlage 10, die zwischen der Schwelle 30 und der Schiene angeordnet wird, um die Schiene und die Schwelle 30 elastisch voneinander zu entkoppeln. Eine solche dämpfende Zwischenlage 10 ist vorzugsweise aus einem Gummimaterial hergestellt, das für die entsprechende Dämpfung bzw. Entkopplung zwischen Schiene und Schwelle 30 sorgt. Dabei erstreckt sich im montierten Zustand die Zwischenlage 10 vorzugsweise in Schienenlängsrichtung LR vollständig über eine Ausdehnung der Bahnschwelle 30 in derselben Richtung. Weiterhin ist es vorgesehen, dass die montierte Zwischenlage 10 zwischen zwei Winkelführungsplatten 40 entlang einer Schienenquerrichtung QR angeordnet ist. Mittels der Winkelführungsplatte 40 und/oder der Schienenklemme 41 wird die Schiene, insbesondere jeweils ein Schienenfuß, an der Schwelle 30 fixiert, indem mit der Winkelführungsplatte 40 und/oder der Schienenklemme 41 die Schiene an der Schwelle 30 verklemmt wird. Vorzugsweise ist die Zwischenlage 10 als Flachprodukt ausgebildet, dessen genereller Verlauf sich entlang einer Haupterstreckungsebene erstreckt. Dabei weist die Zwischenlage 10 an ihren in Schienenlängsrichtung LR gesehenen Stirnseiten Vorsprünge 12 auf, die insbesondere entlang einer senkrecht zur Haupterstreckungsebene verlaufenden Richtung gegenüber dem flach ausgeformten Grundkörper der Zwischenlage 10, insbesondere an der Unterseite der Zwischenlage 10, vorstehen. Derartige Vorsprünge 12 dienen insbesondere dem formschlüssigen Zusammenwirken mit der Schwelle 30 entlang der Schienenlängsrichtung LR. Dabei übergreifen die Vorsprünge 12 im montierten Zustand die Kanten der Schwelle 30 und sorgen so für eine Fixierung der Zwischenlage 10 in Schienenlängsrichtung LR. Weiterhin umfasst die Zwischenlage 10 Stegelemente 11, die vom Grundkörper der Zwischenlage 10 in Richtung der Schienenquerrichtung QR vorstehen, vorzugsweise an beiden Seiten. Dabei erstrecken sich die Stegelemente 11 vorzugsweise nur teilweise über die volle Länge der Zwischenlage 10 in Richtung der Schienenlängsrichtung LR. Insbesondere ist es vorgesehen, dass die Stegelemente 11 eine gegenüber der Dicke des Grundkörper bzw. des Zantralbereichs der Zwischenlage 10 geringere Dicke aufweisen, sodass sich in Schienenquerrichtung QR ein gestufter Verlauf an der Randseite der Schienenzwischenlage 10 ausformt. Insbesondere dienen die Stegelemente 11 dazu, mit entsprechend ausgeformten Seitenflächen der Winkelführungsplatte 40 zusammenzuwirken, sodass die Zwischenlage 10 und die Winkelführungsplatte 40 entlang einer senkrecht zur Haupterstreckungsebene verlaufenden Richtung formschlüssig zusammenwirken, sodass eine zusätzliche Fixierung der Zwischenlage 10 mit der Winkelführungsplatte 40 möglich ist.

Hier hat es sich herausgestellt, dass die Zwischenlage 10 vor der endgültigen Montage mittels der Winkelführungsplatten 40 durch die Vorsprünge 12 bzw.

Wülste an der Unterseite der Zwischenlage 10 gegenüber einem Herausziehen aus einem Spalt zwischen der Schiene und der Schwelle 30 beim Schienenziehen oftmals nicht ausreichend geschützt ist. Dabei betrifft das sogenannte Schienenziehen ein Vorspannen vor dem endgültigen Verschweißen bzw. Fixieren der Schiene an der Schwelle 30, bei der die Schiene insbesondere entlang der Schienenlängsrichtung LR verschoben wird. Die gezogene Schiene wirkt dann mit der Oberseite OS der Zwischenlage 10 derart zusammen, dass sie unter Umständen versehentlich bzw. ungewollt die Zwischenlage 10 aus dem Spalt zwischen Schiene und Schwelle 30 herauszieht. Um dies zu verhindern, ist es vorgesehen, dass eine Gleitschicht 20 auf der Oberseite OS der Zwischenlage 10 angeordnet wird. Insbesondere ist die Gleitschicht 20 zwischen der Zwischenlage 10 und der Schiene in einer senkrecht zur Haupterstreckung verlaufenden Stapelrichtung angeordnet. Dabei zeichnet sich die Gleitschicht 20 insbesondere dadurch aus, dass sie separat ausgeformt ist zur Zwischenlage 10, das heißt insbesondere bzw. bevorzugt nur auf die Zwischenlage 10 aufgelegt wird, ohne dass eine stoffschlüssige, insbesondere eine vollständige bzw. flächendeckende stoffschlüssige, Verbindung zwischen der Zwischenlage 10 und der Gleitschicht 20 realisiert ist. Vorstellbar ist, dass die Gleitschicht 20 über beabstandete Klebepunkte punktuelle an die Zwischenlage 10 angebunden ist. Insbesondere handelt es sich bei der Gleitschicht 20 um eine Folie oder ein folienähnliches Material, dessen in Stapelrichtung bemessene erste Dicke einen Wert zwischen 0,05 und 2,0 mm annimmt. Vorzugsweise ist es vorgesehen, dass die in Stapelrichtung bemessene erste Dicke der Gleitschicht 20 einen derartigen Wert annimmt, dass das Verhältnis der ersten Dicke zu einer in Stapelrichtung bemessenen zweiten Dicke der Zwischenlage 10 einen Wert zwischen 0,01 und 0,5, bevorzugt zwischen 0,01 und 0,3 und besonders bevorzugt zwischen 0,01 und 0,15 annimmt. Mit anderen Worten, die Gleitschicht 20 ist als vergleichsweise dünne Folie ausgebildet. Insbesondere ist es vorgesehen, dass die Gleitschicht 20 erst bei der Montage auf die Zwischenlage 10 aufgelegt wird. Durch das Auflegen der Gleitschicht 20 auf die Zwischenlage 10 ist es in vorteilhafter Weise möglich, einen Reibwert des Systems 1 aus Gleitschicht 20 und Zwischenlage 10 derart herabzusetzen, dass zum Beispiel beim Schienenziehen die Wahrscheinlichkeit reduziert wird, dass die sich in Schienenlängsrichtung LR bewegende Schiene die Zwischenlage 10 mitzieht. Zudem ist es in vorteilhafter Weise möglich, einen reibungsbedingten Materialabrieb an der Oberseite OS der Zwischenlage 10 zu unterdrücken, der sich andernfalls negativ auf die Lebensdauer der Zwischenlage 10 auswirkt. Dies wird insbesondere dadurch bewirkt, dass durch den reduzierten Reibungswert der Gleitschicht 20 der Schiene es ermöglich wird, sich gegenüber der Zwischenlage 10 zu verschieben, ohne dass es zu einer signifikanten Reibung zwischen Zwischenlage 10 und Schiene kommt.

In der in Figur 1 dargestellten Ausführungsform ist die Gleitschicht 20 derart ausgeformt, dass sie einen streifenförmigen Teilabschnitt aufweist, der sich im Wesentlichen entlang der Schienenquerrichtung QR erstreckt und an dessen Enden jeweils ein erster Fixierabschnitt 21 und ein zweiter Fixierabschnitt 22 vorgesehen ist. Dabei sind der erste Fixierabschnitt 21 und der zweite Fixierungsabschnitt 22 derart mit Öffnungen versehen, dass sie mittels eines Befestigungsmittels fixiert werden können, was beispielsweise von der Winkelführungsplatte 40 und/oder Schwellenschraube 42 zu dessen Fixierung an der Schwelle 30 genutzt wird. Dadurch lässt sich eine formschlüssige Fixierung der Gleitschicht 20 entlang der Schienenlängsrichtung LR bewirken, die ein versehentliches Verschieben der Gleitschicht 20 während der Montage verhindert. Weiterhin ist es vorgesehen, dass die Gleitschicht 20 gebogene bzw. kreisförmige Ausbuchtungen aufweist, die sich insbesondere von dem streifenförmigen Teilabschnitt entlang der Schienenlängsrichtung LR abstehend erstrecken. Dabei ist es insbesondere vorgesehen, dass sich die Gleitschicht 20 sich in Schienenlängsrichtung LR zumindest nahezu über die volle Länge der Zwischenlage 10 in Schienenlängsrichtung LR erstreckt. Weiterhin ist es bevorzugt vorgesehen, dass im montierten Zustand bzw. das System 1 derart konfiguriert ist, dass an einer Oberseite OS der Schienenzwischenlage 10 Teilbereiche frei bleiben von der Gleitschicht 20, das heißt unbedeckt bleiben. Vorzugsweise handelt es sich bei den freiliegenden Bereichen um die Eckbereiche der Zwischenlage 10.

Generell kann die Gleitschicht beliebige Ausnehmungen aufweisen, um den Materialbedarf weiter zu reduzieren.

In Figur 2 ist ein System 1 gemäß einer zweiten bevorzugten Ausführungsform der vorliegenden Erfindung dargestellt. Dabei entspricht die Ausführungsform in Figur 2 im Wesentlichen derjenigen aus Figur 1. Sie unterscheidet sich lediglich dahingehend, dass in der Ausführungsform der Figur 2 die Gleitschicht 20 ausschließlich einen streifenförmigen Teilabschnitt zwischen dem ersten Fixierabschnitt 21 und dem zweiten Fixierabschnitt 22 aufweist. Mit anderen Worten: die Gleitschicht 20 ist frei von zusätzlichen kreisförmigen bzw. gebogenen Ausformungen, die sich in Schienenlängsrichtung LR erstrecken.

In Figur 3 ist ein System 1 gemäß einer dritten bevorzugten Ausführungsform der vorliegenden Erfindung dargestellt. Dabei zeichnet sich die in Figur 3 dargestellte Gleitschicht 20 dadurch aus, dass sie eine in Schienenlängsrichtung LR gesehen vergleichsweise schmalen streifenförmigen Teilabschnitt ausbildet. Insbesondere ist es vorgesehen, dass die in Schienenlängsrichtung LR bemessene Breite des streifenförmigen Teilabschnitts der Gleitschicht 20 kleiner ist als die in derselben Richtung bemessene Breite des ersten Fixierabschnitts 21 bzw. des zweiten Fixierabschnitts 22. Entsprechend lässt sich ein vergleichsweise sehr schmaler streifenförmiger Teilabschnitt für die Gleitschicht 20 realisieren. Eine solche Gleitschicht 20 veranlasst einen erhöhten effektiven Reibwert zwischen der Schiene und der Zwischenlage 10, der beispielsweise beim Transport des Systems 1 von Vorteil sein kann.

In Figur 4 ist ein alternatives System 1 dargestellt. Im Gegensatz zu den Ausführungsformen der Figuren 1 bis 3 ist es in dem System der Figur 4 im Wesentlichen vorgesehen, dass die Gleitschicht 20 derart ausgeformt ist, insbesondere derart lang dimensioniert ist, dass sie um die Zwischenlage 10 herumgelegt werden kann. Das heißt, die Zwischenlage 10 umgreift die Stegelemente 11 der Zwischenlage 10 im montierten Zustand und erstreckt sich im montierten Zustand insbesondere auch entlang einer Unterseite der Zwischenlage 10, sodass die im montierten Zustand verklemmten Endbereiche des streifenförmigen Teilabschnitts den ersten Fixierabschnitt 21 bzw. den zweiten Fixierabschnitt 22 bilden. Dadurch ist es in vorteilhafter Weise möglich, die Gleitschicht 20, insbesondere die streifenförmige Gleitschicht 20, während der Montage der Schiene an der Schwelle 30 kraft- bzw. reibschlüssig zu fixieren.

In Figur 5 ist ein weiteres alternatives System 1 dargestellt. Insbesondere ist es dabei so vorgesehen, dass das System der Figur 5 im Wesentlichen demjenigen entspricht aus der Figur 4, wobei sich das System der Figur 5 gegenüber dem System der Figur 4 lediglich dahingehend unterscheidet, dass der streifenförmige Teilabschnitt der Gleitschicht 20 sich entlang der Schienenlängsrichtung LR erstreckt. Die um die Zwischenlage 10 umgeschlagene Gleitschicht 20 umgibt bzw. ummantelt dann im montierten Zustand die Vorsprünge 12 an der Unterseite der Zwischenlage 10. Dadurch lässt sich eine besonders bevorzugte stabile Fixierung der Gleitschicht 20 erreichen. Zudem ist die Ausrichtung in Schienenlängsrichtung LR des streifenförmigen Teilabschnitts der Gleitschicht 20 von Vorteil, weil es über die gesamte Länge bzw. Breite der Zwischenlage 10 einen reduzierten Reibwert in Richtung der Schienenlängsrichtung LR bereitstellt, was vorteilhaft ist für das Schienenziehen. Die Bereiche mit erhöhten Reibwerte der Zwischenlage 10, d. h. diejenigen Bereich, die frei bleiben von der Gleitschicht 20, erstrecken sich damit in entsprechender Weise ebenfalls in Schienenlängsrichtung LR und wirken insbesondere einem Verrutschen der Schiene entlang einer Schienenquerrichtung QR relativ zur Schwelle 30 während eines Schienenbruchs entgegen.

In Figur 6 ist ein weiteres alternatives System 1 dargestellt. Dabei unterscheidet sich das System der Figur 6 im Vergleich zu demjenigen aus Figur 5 lediglich dahingehend, dass statt eines einzelnen streifenförmigen Teilabschnitts zwei streifenförmige Teilabschnitte als Gleitschicht 20 ausgebildet sind. Dabei ist es insbesondere vorgesehen, dass die beiden streifenförmigen Teilabschnitte auf in Schienenquerrichtung QR gesehenen gegenüberliegenden Randbereichen der Zwischenlage 10 angeordnet sind, insbesondere in den Randbereichen der Zwischenlage 10, die sich entlang der Schienenlängsrichtung LR erstrecken.

In Figur 7 ist ein weiteres alternatives System 1 gemäß dargestellt. Dabei unterscheidet sich die Gleitschicht aus dem System aus Figur 7 zu denen aus den bisherigen Figuren1 bis 6 dahingehend, dass die Gleitschicht 20 nicht streifenförmig ausgeformt ist, sondern eine ovale Form hat. Alternativ ist es auch vorstellbar, dass die Gleitschicht 20 einen kreisförmigen, rautenförmigen, dreiecksförmigen und/oder polygonalen Querschnitt In einer parallel zur Haupterstreckungsebene verlaufenden Ebene aufweist. Weiterhin ist es vorstellbar, einen zweiten diagonal verlaufenden Streifen, beispielsweise kreuzförmig, auf der Zwischenlage anzuordnen und/oder eine kreuzförmige Gleitschicht zu nutzen.

In Figur 8 ist ein weiteres alternatives System 1 dargestellt. Dabei zeichnet sich das System der Figur 8 dahingehend aus, dass die Gleitschicht 20, insbesondere in Form einer streifenförmigen Gleitschicht 20, derart dimensioniert ist, dass sie im montierten Zustand in Schienenlängsrichtung LR gesehen über die Stirnseiten der Zwischenlage 10 vorsteht. Dies gestattet das einfache Verschieben oder sogar ein einfaches Entfernen der Gleitschicht 20 nach der Montage bzw. der Lagerung der Schiene an der Schwelle 30.

In Figur 9 ist ein weiteres alternatives System 1 dargestellt. In dem dargestellten System ist es insbesondere vorgesehen, dass sich die, insbesondere streifenförmige, Gleitschicht 20 schräg zur Schienenlängsrichtung LR erstreckt. Insbesondere verläuft die Gleitschicht 20 diagonal über die Zwischenlage 10. Dadurch lässt sich insbesondere eine in Schienenquerrichtung QR gesehen homogen verteilte Verbesserung der Reibwerte realisieren, ohne dass eine vollständige Bedeckung der Oberseite OS der Zwischenlage 10 erforderlich ist.

In den Figuren 10a bis 10c ist ein Verfahren zur Montage des Systems 1 gemäß einer bevorzugten Ausführungsform dargestellt. Dabei ist es insbesondere vorgesehen, dass in einem ersten Schritt (Figur 10a) die Gleitschicht 20 auf einer Oberseite OS der Zwischenlage 10 angeordnet wird. Figur 10b zeigt, dass in einem nachfolgenden Schritt das System 1 aus Gleitschicht 20 und Zwischenlage 10 auf einer Schwelle 30 angeordnet wird, insbesondere derart, dass die Vorsprünge 12 der Zwischenlage 10 mit Kanten der Schwelle 30 in Schienenlängsrichtung LR formschlüssig zusammenwirken, vorzugsweise indem diese Vorsprünge 12 über die Kanten der Schwelle 30 übergreifen. Ferner ist es vorgesehen, dass die Gleitschicht 20 derart auf der Zwischenlage 10 angeordnet wird, dass die ersten Fixierungsabschnitte 21 bzw. zweiten Fixierungsabschnitte 22 über entsprechende Auslassungen oder Bohrungen in der Schwelle 30 angeordnet sind und dass ein entsprechendes Befestigungselement, beispielsweise eine Schraube oder ein Bolzen, durch den ersten Fixierabschnitt 21 bzw. den zweiten Fixierabschnitt 22 durchgreifen und in die entsprechende Auslassung bzw. Bohrung der Bahnschwelle 30 eingreifen kann. Es ist auch möglich, dass die Folie nur durch die Winkelführungsplatte 40 geklemmt ist. Im letzten Schritt, der in Figur 10c dargestellt ist, wird die Zwischenlage 10 zusammen mit der separat bereitgestellten Gleitschicht 20 an der Bahnschwelle 30 fixiert, insbesondere indem Befestigungsmittel durch die ersten bzw. zweiten Fixierabschnitte 21, 22 hindurchgreifend in die entsprechende Aussparung an der Bahnschwelle 30 eingebracht werden.

### Bezugszeichen:

- 1: System
- 10: Zwischenlage
- 11: Stegelement
- 12: Vorsprung
- 20: Gleitschicht
- 30: Schwelle
- 40: Winkelführungsplatte
- 41: Schienenklemme
- 42: Schwellenschraube
- 21: erster Fixierabschnitt
- 22: zweiter Fixierabschnitt
- LR: Schienenlängsrichtung
- QR: Schienenquerrichtung
- OS: Oberseite

## Patentansprüche

1. System (1) zur Lagerung einer Schiene an einer Schwelle (30), umfassend
- eine Schiene,
- zumindest eine Winkelführungsplatte (40) und/oder zumindest eine Schwellenschraube (42),
- eine Zwischenlage (10), insbesondere eine weiche Zwischenlage (10), und
- eine Gleitschicht (20),
wobei die Gleitschicht (20) separat zur Zwischenlage (10) ausgebildet ist und im montierten Zustand entlang einer Stapelrichtung zwischen der Zwischenlage (10) und der Schiene angeordnet ist,
**dadurch gekennzeichnet, dass** die Gleitschicht (20) im montierten Zustand an der zumindest einen Winkelführungsplatte (40) und/oder an der zumindest einen Schwellenschraube (42) fixiert ist, vorzugsweise zwischen den zwei Winkelführungsplatten (40) und/oder den zwei Schwellenschrauben (42) fixiert ist.

2. System (1) gemäß Anspruch 1, wobei die Gleitschicht aus einem Gewebe und/oder einer Kunststofffolie ausgebildet ist.

3. System (1) gemäß einem der vorhergehenden Ansprüche, wobei die Gleitschicht (10) einen ersten Fixierabschnitt (21) und/oder einen zweiten Fixierabschnitt (22) zur Fixierung der Gleitschicht (20) gegenüber Verschiebung entlang einer Schienenlängsrichtung (LR) und/oder einer Schienenquerrichtung (QR) aufweist.

4. System (1) gemäß einem der vorhergehenden Ansprüche, wobei ein Verhältnis einer in Stapelrichtung bemessenen ersten Dicke der Gleitschicht (20) zu einer in Stapelrichtung bemessenen zweiten Dicke der Zwischenlage (10) ein Wert zwischen 0,01 und 0,5, bevorzugt zwischen 0,01 und 0,3 und besonders bevorzugt zwischen 0,01 und 0,1 annimmt.

5. System (1) gemäß Anspruch 4, wobei die erste Dicke einen Wert zwischen 0,05 und 0,3 mm annimmt.

6. System (1) gemäß einem der vorhergehenden Ansprüche, wobei ein Anteil einer von der Gleitschicht (20) im montierten Zustand bedeckten Oberseitenfläche der Zwischenlage (10), die im montierten Zustand der Schiene zugewandt ist, zur gesamten Oberseitenfläche der Zwischenlage (10), die im montierten Zustand der Schiene zugewandt ist, einen Wert zwischen 0,1 und 0,99 annimmt, bevorzugt zwischen 0,2 und 0,95 oder sogar 0,5 und 0,95 annimmt.

7. System (1) gemäß einem der vorhergehenden Ansprüche, wobei ein Anteil einer von der Gleitschicht (20) im montierten Zustand bedeckten Oberseitenfläche der Zwischenlage (10), die im montierten Zustand der Schiene zugewandt ist, zur gesamten Oberseitenfläche der Zwischenlage (10), die im montierten Zustand der Schiene zugewandt ist, einen Wert zwischen 0 und 0,2, bevorzugt zwischen 0 und 0,1 und besonders bevorzugt zwischen 0 und 0,05 annimmt.

8. System (1) gemäß einem der vorhergehenden Ansprüche, wobei die Gleitschicht (20) im montierten Zustand in einer parallel zur Schienenlängsrichtung (LR) und/oder einer Schienenquerrichtung (QR) gegenüber der Zwischenlage (10) vorsteht.

9. System (1) gemäß einem der vorhergehenden Ansprüche, wobei die Gleitschicht (20) streifenförmig ausgebildet ist.

10. System (1) gemäß einem der vorhergehenden Ansprüche, wobei Zwischenlagen (10) eine Shore - A Härte kleiner als 95, bevorzugt kleiner als 90 und besonders bevorzugt kleiner als 85 aufweist.

11. System (1) gemäß einem der vorhergehenden Ansprüche, wobei die Gleitschicht (20) und/oder die Zwischenlage (10) eine Aussparung und/oder eine Öffnung aufweist, wobei insbesondere die Aussparung und/oder Öffnung in der Zwischenlage (10) in Stapelrichtung gesehen versetzt zur Öffnung und/oder Aussparung in der Gleitschicht (20) angeordnet ist.

12. Verfahren zur Lagerung einer Schiene an einer Schwelle (30), wobei zwischen der Schiene und der Schwelle (30) im montierten Zustand eine Zwischenlage (10) angeordnet wird und zwischen der Zwischenlage (10) und der Schiene eine separat zur Zwischenlage (10) ausgebildete Gleitschicht (20) angeordnet wird, wobei die Gleitschicht (20) an zumindest einer Winkelführungsplatte (40) und/oder an zumindest einer Schwellenschraube (42) angebunden wird, vorzugsweise zwischen zwei Winkelführungsplatten (40) und/oder Schwellenschrauben (42) fixiert wird.

13. Verfahren gemäß Anspruch 12, wobei die Gleitschicht (20) auf die Zwischenlage (10) bei einer Montage einer Schiene an einer Schwelle (30) aufgebracht wird.

14. Verfahren gemäß Anspruch 13, wobei die Gleitschicht (20) zumindest teilweise, vorzugsweise ausschließlich bereichsweise, stoffschlüssig mit der Zwischenlage (10) verbunden wird.

## Claims

1. System (1) for mounting a rail on a sleeper (30), comprising
- a rail,
- at least one angle guide plate (40) and/or at least one sleeper screw (42),
- an intermediate layer (10), in particular a soft intermediate layer (10), and
- a sliding layer (20),
wherein the sliding layer (20) is formed separately from the intermediate layer (10) and in the assembled state is arranged along a stacking direction between the intermediate layer (10) and the rail, **characterized in that** the sliding layer (20) in the assembled state is fixed to the at least one angle guide plate (40) and/or to the at least one sleeper screw (42), preferably fixed between the two angle guide plates (40) and/or the sleeper screws (42).

2. System (1) according to claim 1, wherein the sliding layer is formed from a fabric and/or a plastic film.

3. System (1) according to one of the preceding claims, wherein the sliding layer (10) comprises a first fixing section (21) and/or a second fixing section (22) for fixing the sliding layer (20) against displacement along a longitudinal rail direction (LR) and/or a transverse rail direction (QR).

4. System (1) according to one of the preceding claims, wherein a ratio of a first thickness of the sliding layer (20) dimensioned in the stacking direction to a second thickness of the intermediate layer (10) dimensioned in the stacking direction has a value between 0.01 and 0.5, preferably between 0.01 and 0.3 and particularly preferably between 0.01 and 0.1.

5. System (1) according to claim 4, wherein the first thickness has a value between 0.05 and 0.3 mm.

6. System (1) according to one of the preceding claims, wherein a proportion of an upper side surface of the intermediate layer (10), which is covered by the sliding layer (20) in the mounted state and faces the rail in the mounted state, to the entire upper side surface of the intermediate layer (10), which faces the rail in the mounted state, has a value between 0.1 and 0.99, preferably between 0.2 and 0.95 or even 0.5 and 0.95.

7. System (1) according to one of the preceding claims, wherein a proportion of an upper side surface of the intermediate layer (10), which is covered by the sliding layer (20) in the mounted state and which faces the rail in the mounted state, to the entire upper side surface of the intermediate layer (10), which faces the rail in the mounted state, has a value between 0 and 0.2, preferably between 0 and 0.1 and particularly preferably between 0 and 0.05.

8. System (1) according to one of the preceding claims, wherein the sliding layer (20) in the assembled state protrudes in a direction parallel to the longitudinal direction (LR) of the rail and/or a transverse rail direction (QR) of the rail with respect to the intermediate layer (10).

9. System (1) according to one of the preceding claims, wherein the sliding layer (20) is in the form of a strip.

10. System (1) according to one of the preceding claims, wherein intermediate layers (10) have a Shore A hardness of less than 95, preferably less than 90 and particularly preferably less than 85.

11. System (1) according to one of the preceding claims, wherein the sliding layer (20) and/or the intermediate layer (10) has a recess and/or an opening, wherein in particular the recess and/or opening in the intermediate layer (10) is arranged offset to the opening and/or recess in the sliding layer (20) as seen in the stacking direction.

12. Method for mounting a rail on a sleeper (30), an intermediate layer (10) being arranged between the rail and the sleeper (30) in the assembled state and a sliding layer (20) formed separately from the intermediate layer (10) being arranged between the intermediate layer (10) and the rail, the sliding layer (20) being attached to at least one angled guide plate (40) and/or to at least one sleeper screw (42), preferably being fixed between two angled guide plates (40) and/or sleeper screws (42).

13. Method according to claim 12, wherein the sliding layer (20) is applied to the intermediate layer (10) when a rail is mounted on a sleeper (30).

14. Method according to claim 13, wherein the sliding layer (20) is bonded to the intermediate layer (10) at least partially, preferably exclusively in certain areas, in a materially bonding manner.

## Revendications

1. Système (1) pour le montage d'un rail sur une traverse (30), comprenant
- un rail,
- au moins une plage de guidage angulaire (40) et/ou au moins un boulon de traverse (42),
- une couche intermédiaire (10), en particulier une couche intermédiaire souple (10), et
- une couche de glissement (20),
la couche de glissement (20) étant réalisée séparément de la couche intermédiaire (10) et étant disposée, à l'état monté, le long d'une direction d'empilement entre la couche intermédiaire (10) et le rail,
**caractérisé en ce que**
la couche de glissement (20) est fixée, à l'état monté, à ladite au moins une plaque de guidage angulaire (40) et/ou audit au moins un boulon de traverse (42), de préférence entre les deux plaques de guidage angulaires (40) et/ou entre les deux boulons de traverse (42).

2. Système (1) selon la revendication 1,
dans lequel la couche de glissement est réalisée en un tissu et/ou en un film plastique.

3. Système (1) selon l'une des revendications précédentes,
dans lequel la couche de glissement (10) présente une première portion de fixation (21) et/ou une deuxième portion de fixation (22) pour fixer la couche de glissement (20) à l'encontre d'un déplacement le long d'une direction longitudinale (LR) du rail et/ou d'une direction transversale (QR) du rail.

4. Système (1) selon l'une des revendications précédentes,
dans lequel un rapport entre une première épaisseur de la couche de glissement (20), mesurée dans la direction d'empilement, et une deuxième épaisseur de la couche intermédiaire (10), mesurée dans la direction d'empilement, prend une valeur comprise entre 0,01 et 0,5, de préférence entre 0,01 et 0,3 et de manière particulièrement préférée entre 0,01 et 0,1.

5. Système (1) selon la revendication 4,
dans lequel la première épaisseur prend une valeur comprise entre 0,05 et 0,3 mm.

6. Système (1) selon l'une des revendications précédentes,
dans lequel une proportion d'une surface supérieure de la couche intermédiaire (10) recouverte par la couche de glissement (20) à l'état monté, qui est tournée vers le rail à l'état monté, par rapport à la surface supérieure totale de la couche intermédiaire (10) qui est tournée vers le rail à l'état monté, prend une valeur comprise entre 0,1 et 0,99, de préférence entre 0,2 et 0,95, voire entre 0,5 et 0,95.

7. Système (1) selon l'une des revendications précédentes,
dans lequel une proportion d'une surface supérieure de la couche intermédiaire (10) recouverte par la couche de glissement (20) à l'état monté, qui est tournée vers le rail à l'état monté, par rapport à la surface supérieure totale de la couche intermédiaire (10) qui est tournée vers le rail à l'état monté, prend une valeur comprise entre 0 et 0,2, de préférence entre 0 et 0,1 et de manière particulièrement préférée entre 0 et 0,05.

8. Système (1) selon l'une des revendications précédentes,
dans lequel la couche de glissement (20), à l'état monté, fait saillie par rapport à la couche intermédiaire (10) dans une direction parallèle à la direction longitudinale (LR) du rail et/ou dans une direction transversale (QR) du rail.

9. Système (1) selon l'une des revendications précédentes,
dans lequel la couche de glissement (20) est réalisée en forme de bande.

10. Système (1) selon l'une des revendications précédentes,
dans lequel les couches intermédiaires (10) présentent une dureté Shore - A inférieure à 95, de préférence inférieure à 90 et de manière particulièrement préférée inférieure à 85.

11. Système (1) selon l'une des revendications précédentes,
dans lequel la couche de glissement (20) et/ou la couche intermédiaire (10) présente un évidement et/ou une ouverture, en particulier, l'évidement et/ou l'ouverture dans la couche intermédiaire (10) étant décalé(e) par rapport à l'ouverture et/ou l'évidement dans la couche de glissement (20), vu(e) dans la direction d'empilement.

12. Procédé de montage d'un rail sur une traverse (30),
dans lequel une couche intermédiaire (10) est disposée entre le rail et la traverse (30) à l'état monté, et une couche de glissement (20) réalisée séparément de la couche intermédiaire (10) est disposée entre la couche intermédiaire (10) et le rail,
la couche de glissement (20) est fixée à au moins une plaque de guidage angulaire (40) et/ou à au moins un boulon de traverse (42), de préférence entre deux plaques de guidage angulaires (40) et/ou entre deux boulons de traverse (42).

13. Procédé selon la revendication 12,
dans lequel la couche de glissement (20) est appliquée sur la couche intermédiaire (10) lors d'un montage d'un rail sur une traverse (30).

14. Procédé selon la revendication 13,
dans lequel la couche de glissement (20) est reliée au moins partiellement, de préférence exclusivement localement, à la couche intermédiaire (10) par liaison de matière.
